# FASCICULE DE BREVET EUROPEEN

(11) **EP 3 374 720 B1**
(45) Date de publication et mention de la délivrance du brevet: **07.08.2019**
(21) Numéro de dépôt: 16790540.5
(22) Date de dépôt: 24.10.2016
(51) Int. Cl.: F41A 9/30, F41A 9/55, F41A 9/79, F41A 9/86

(54) **DISPOSITIF D'ALIMENTATION EN MUNITIONS DE MOYEN CALIBRE À PLATEAU TOURNANT**
VORRICHTUNG ZUR ZUFÜHRUNG VON MITTELKALIBERMUNITION MIT EINER DREHPLATTE
DEVICE FOR FEEDING MEDIUM-CALIBRE AMMUNITION WITH A ROTATING PLATE

(30) Priorité: 10.11.2015 US 201562253236 P; 17.12.2015 BE 201505827
(43) Date de publication de la demande: 19.09.2018
(73) Titulaire: CMI Defence S.A., 4431 Loncin (BE)
(72) Inventeur: COLOMINE, Anthony, 4670 Mortier (BE); GRITSKEVITCH, Innokenty, 4000 Liège (BE); FARINELLA, Domenico, 4000 Rocourt (BE)
(74) Mandataire: Pronovem
(86) Numéro de dépôt international: PCT/EP2016/075512
(87) Numéro de publication internationale: WO 2017/080800

(56) Documents cités:
- EP-A2- 0 754 926
- DE-C1- 2 448 313
- FR-A- 1 581 603
- US-A- 3 602 088

## Description

### Objet de l'invention

La présente invention se rapporte au domaine technique des dispositifs de stockage et d'acheminement tracté et guidé de munitions de moyen calibre, en particulier se trouvant à l'intérieur d'une tourelle montée sur un véhicule blindé, comme par exemple décrit dans le document brevet DE2448313 C.

L'invention pourrait également s'appliquer le cas échéant aux chaînes de production en grande série de bouteilles avec convoyage.

### Etat de la technique

On connaît des racks, magasins, râteliers ou baies de stockage à munitions de moyen calibre pour tourelles de véhicules blindés dans lesquels le stockage est réalisé sur un simple ou double plateau tournant souvent situé à l'arrière de la tourelle alors que le guidage, le tractage et l'acheminement des munitions s'opèrent entre ce(s) plateau(x) et le canon situé généralement à l'avant de la tourelle, en passant au travers de diverses structures spécifiques de guidage, de tractage et/ou d'acheminement tels que des convoyeurs et boîtes à rochet. Le passage des munitions de moyen calibre entre le rack et ses structures d'acheminement et le canon peut s'effectuer au travers de flexibles.

Il est cependant souhaitable de maximiser l'espace à l'intérieur de la tourelle et d'améliorer l'ergonomie générale de cette dernière, par exemple en :
- minimisant la taille des structures relatives au stockage des munitions de moyen calibre via la mise en place d'un ou deux plateau(x) tournant(s), encore appelé(s) *feeder(s)*, localisé(s) à l'arrière de la tourelle ;
- réduisant les efforts de guidage, de tractage et/ou d'acheminement des munitions de moyen calibre lors de leur transfert du ou des feeder(s) vers le canon via un système entièrement mécanique par mise à disposition d'un ensemble d'éléments structurels spécifiques et consécutifs de guidage tels qu'un convoyeur, une boîte à rochet, ou les deux ;
- facilitant le (re)chargement et/ou déchargement des munitions de moyen calibre tout au long du trajet de ces dernières lorsque le véhicule est à l'arrêt, voire éventuellement en mouvement.

Il peut être également souhaitable d'augmenter la sécurité des occupants de la tourelle. Ainsi, des bandes de polyéthylène haute densité (HDPE), telles qu'utilisées dans la plupart des systèmes de convoyage de bouteilles ou canettes, peuvent être placées tout le long du convoyage afin de réduire les frictions entre la structure et les munitions de moyen calibre lors du déplacement de ces dernières, autrement dit diminuer les risques de détachement des bandes ou chaînes de munitions de moyen calibre. De plus, on peut prévoir une rainure au centre du chemin de convoyage pour empêcher le dépôt de saletés telles que pierrailles, poussières, etc. susceptibles de mettre à feu les munitions. Enfin, l'utilisation d'une boîte à rochet, désignant un dispositif contenant une roue à rochet, dont les dents recourbées permettent de mieux épouser la forme des munitions de moyen calibre et de leur maillon, facilite la manipulation des munitions de moyen calibre jusqu'au canon, outre son rôle dédié à l'acheminement tracté et guidé (voir ci-dessus).

Actuellement, ces besoins sont satisfaits grâce à l'utilisation de différents types de rack à munitions de moyen calibre où ces dernières se présentent soit verticalement, soit horizontalement. Ceux-ci fonctionnent avec ou sans apport d'énergie électrique étant donné que le(s) feeder(s), fixe(s) ou tournant(s), est (sont) situé(s) soit directement à côté du canon, soit à l'arrière de la tourelle.

Plus précisément, trois types de solutions existent dans l'état de l'art :
- les racks à munitions avec deux feeders présentant des spécificités d'accrochage et d'enroulage procurant un chemin en forme de spirale pour des munitions disposées verticalement, idéalement sans friction entre elles, le tout étant contrôlé par un mécanisme basé sur un frein spécifique. Cette approche met en évidence un dispositif généralement situé très près du canon, n'ayant pas d'intermédiaire structurel hormis les flexibles précités, et selon lequel les deux feeders sont localisés de part et d'autre du canon ;
- les racks à munitions mettant en évidence des munitions positionnées de façon verticale dans un chemin tracé en spirale ou en serpentin et tractées via un tapis roulant motorisé, depuis le(s) feeder(s) localisé(s) à l'arrière de la tourelle, jusqu'au canon. Cet acheminement s'effectue au travers de divers éléments structurels tels qu'une boîte à rochet, un convoyeur, etc., soit du même côté du canon, soit de part et d'autre de ce dernier ;
- les racks à munitions dans lesquels les munitions sont entreposées de manière horizontale dans le rack même et disposées selon un chemin présentant des virages successifs. Chaque étage va amener les munitions à un flexible différent tel que la sélection se fera au niveau du canon. Dans cette configuration, les munitions de moyen calibre peuvent également être entraînées du magasin au canon grâce à une boîte à rochet.

Ces différents types de racks à munitions sont décrits notamment dans les documents suivants: EP0754926, US2014096671, WO2014035032, CN201837306, WO2011155971, EP1749179, US2012227300, WO2013087053, US2012117840, CN101660886, US2007107592, US2006249131, EP1612502, US5905224, US5561258, DE3838758, EP0290031, US4601230, EP0210713, US4332097, EP1589312, EP0272399, US2012/0024144, EP0361050, US4674392, US20090120271, DE4206644, US8485083.

La plupart de ces solutions de l'état de la technique nécessitent des efforts de tractage importants suite aux frictions généralement présentes entre la structure et les munitions de moyen calibre, rendant souvent nécessaire l'ajout d'un moteur pour assurer le tractage des munitions de moyen calibre vers le canon, et ce d'autant que les magasins se trouvent éloignés du canon et/ou produisent un encombrement important au sein de la tourelle, ce qui est susceptible de réduire la capacité de stockage du (ou des) magasin(s). Enfin, la complexité mécanique de ces dispositifs augmente le temps de fabrication et le coût de production de ceux-ci.

### Buts de l'invention

La présente invention vise à fournir un dispositif qui permet de diminuer les frictions se produisant sur le trajet des munitions de moyen calibre sans faire appel à une force motrice, par exemple électrique, autre que celle proposée par le moteur du canon.

L'invention a également pour but d'optimiser l'espace utilisé à l'intérieur de la tourelle et de faciliter les accès aux compartiments du dispositif pour le (re)chargement et/ou déchargement.

L'invention a encore pour but de prévoir des moyens de (re)chargement et/ou déchargement des munitions de moyen calibre au niveau du ou des feeder(s) par l'intérieur et/ou par l'extérieur de la tourelle.

L'invention a aussi pour but de permettre une facilité d'utilisation du rack à munitions de moyen calibre durant les opérations de (re)chargement et/ou déchargement.

L'invention a parallèlement pour but de simplifier le mécanisme en vue d'en prévenir le plus possible les risques de défaillance et d'en augmenter la fiabilité.

L'invention a encore pour but de fournir un dispositif adapté à tout type de munitions de moyen calibre (typiquement de 15 à 50 mm) sans aucune modification de ses éléments constitutifs.

### Principaux éléments caractéristiques de l'invention

Un premier aspect de la présente invention se rapporte à un dispositif d'alimentation en munitions de moyen calibre à destination d'une tourelle montée sur un véhicule blindé, comprenant au moins un plateau circulaire tournant, apte à être placé à l'arrière de ladite tourelle, pour un positionnement de munitions de moyen calibre en bande ou chaîne, verticalement et selon un chemin en spirale, suivi par des éléments structurels d'acheminement guidé et tracté d'au moins une bande ou chaîne de munitions de moyen calibre, qui comprennent au moins un convoyeur et une boîte à rochet, caractérisé en ce que lesdits éléments structurels d'acheminement guidé et tracté comprennent successivement un premier convoyeur, une première boîte à rochet, un second convoyeur et une seconde boîte à rochet, ledit plateau circulaire tournant et lesdits éléments structurels d'acheminement guidé et tracté étant tous recouverts par une protection en tôle sur leurs faces latérales et/ou sur une partie supérieure ou toit, ladite protection en tôle présentant des trappes mobiles montées rotatives ou pivotantes, permettant un (re)chargement et/ou déchargement partiel ou intégral et ergonomique du plateau circulaire tournant en munitions de moyen calibre, soit à l'arrêt, soit durant le déplacement du véhicule, depuis l'intérieur et/ou l'extérieur de la tourelle et un accès aux munitions de moyen calibre ou un (re)chargement et/ou déchargement de celles-ci dans les convoyeurs.

Selon des formes d'exécution préférées, le dispositif d'alimentation en munitions de moyen calibre comporte en outre au moins une des caractéristiques suivantes, ou encore une combinaison appropriée de plusieurs de celles-ci :
- les deux boîtes à rochet présentent chacune un axe apte à être mis en rotation manuellement pour permettre un avancement partiel de la bande ou chaîne de munitions de moyen calibre vers le canon par l'extérieur du dispositif ;
- ledit axe apte à être mis en rotation manuellement présente un usinage extérieur le rendant apte à être mis en rotation par une clé à douille standard ;
- le dispositif comprend au moins deux plateaux circulaires tournants, le cas échéant de tailles différentes, associé à l'acheminement guidé et tracté de bandes ou chaînes correspondantes de munitions de moyen calibre ;
- les trappes mobiles de la protection en tôle, montées rotatives, comprennent au moins deux secteurs circulaires glissant l'un par rapport à l'autre au niveau du toit du plateau circulaire tournant et actionnables au moyen de petites poignées ;
- les trappes mobiles de la protection en tôle, montées pivotantes, comprennent des plaques en tôles montées sur charnières déverrouillables par l'ouverture de clips ou verrous ;
- la protection du plateau circulaire tournant comprend au moins une trappe mobile en tôle montée rotative et une trappe mobile montée pivotante ;
- la protection des éléments structurels d'acheminement guidé et tracté comprend au moins une trappe mobile en tôle montée pivotante ;
- le dispositif comprend un système d'attache mécanique liant la dernière munition de moyen calibre à l'axe central du plateau tournant, lesdites munitions étant stockées sous forme d'un chemin en spirale au niveau du (ou des) plateau(x) tournant(s) ;
- les deux convoyeurs présentent une fenêtre ouvrante de chargement favorisant le (re)chargement et/ou déchargement de bandes ou chaînes courtes et l'accroche de munitions de moyen calibre lorsque respectivement au moins un plateau tournant est vide et/ou lorsque le second convoyeur le nécessite ;
- le dispositif comprend au moins un capteur de fin de bande ou chaîne mécanique pour chaque chemin de bande ou chaîne de munitions afin de détecter le nombre de munitions de moyen calibre restantes dans le dispositif ;
- les éléments structurels d'acheminement guidé et tracté sont conçus pour le passage d'un type de munition à un autre, sans aucune modification ou contrainte géométrique et technique ;
- chaque plateau tournant présente un axe central escamotable permettant un empilement sur un plateau tournant analogue ;
- le(s) plateau(x) tournant(s) présente(nt) des systèmes d'ouverture permettant un (re)chargement et/ou déchargement simultané depuis l'intérieur et l'extérieur de la tourelle ;
- une seule clé à douille commune est nécessaire et suffisante pour manipuler et acheminer les munitions de moyen calibre tout au long dudit dispositif

Un second aspect de la présente invention se rapporte à une tourelle de véhicule blindé comprenant un dispositif d'alimentation en munitions de moyen calibre comme décrit ci-dessus, ainsi qu'un canon et des flexibles permettant de relier lesdits éléments structurels d'acheminement guidé et tracté au canon à une extrémité desdits éléments structurels localisée du même côté que le canon au sein de la tourelle, par exemple du côté du commandant du véhicule blindé.

### Brève description des Figures

La Figure 1 représente une vue générale en perspective d'une forme d'exécution pour un dispositif d'alimentation en munitions selon la présente invention.
La Figure 2 représente une vue générale du dessous du dispositif de la Figure 1.
La Figure 3 représente une autre vue générale en perspective du dispositif de la Figure 1.
La Figure 4 représente une vue de détail du dessus des deux plateaux tournants alimentés avec des bandes ou chaînes de munitions disposées en spirale.
La Figure 5 montre une vue de détail des ouvertures latérales et/ou en toit praticables sur les plateaux tournants et le premier convoyeur.
La Figure 6 montre une vue de détail de la fenêtre de chargement disposée au niveau du second convoyeur dans laquelle il est possible de détacher et/ou rattacher une bande ou chaîne de munitions de moyen calibre.
Les Figures 7 et 8 montre une vue de détail d'une boîte à rochet utilisée selon la présente invention.

### Description de formes d'exécution préférées de l'invention

Le dispositif de rack à munitions de moyen calibre 1 selon une forme d'exécution préférée de la présente invention, représentée selon une vue générale sur les Figures 1 à 3, est un système composé :
- d'un ou de deux plateau(x) circulaire(s) tournant(s) ou feeder(s) 21, 22 (et en l'occurrence de deux plateaux sur ces figures), le cas échéant de tailles différentes, placé(s) à l'arrière de la tourelle (l'avant de la tourelle est le côté où se trouve le canon),
- d'un premier convoyeur 31 et d'une première boîte à rochet 41 situés directement à la sortie du ou des feeder(s) et
- d'un second convoyeur 32 et d'une seconde boîte à rochet 42 localisés tous deux du même côté dans la tourelle, par exemple du côté du commandant (la position du tireur étant à l'opposé).

La jonction entre le rack à munitions de moyen calibre 1 et le canon s'opère au travers de flexibles (voir repère 61, sur les Figures 7 et 8) reliant la seconde boîte à rochet 42 au canon. Comme représenté sur la Figure 4, la présence de deux feeders 21, 22 dans cette forme d'exécution définit l'acheminement de deux bandes ou chaînes parallèles de munitions de moyen calibre 2 depuis les feeders jusqu'au canon. Le (re)chargement et/ou déchargement des bandes ou chaînes de munitions de moyen calibre dans les feeders se fait selon un chemin en spirale 29, chaque bande ou chaîne étant accrochée à une extrémité à l'axe 25 du feeder grâce à un dispositif quelconque, connu de l'homme de métier, tel qu'un clip solidaire de l'axe. Selon une modalité d'exécution alternative, le rack à munitions de moyen calibre peut ne présenter qu'un seul feeder, ce qui définit l'acheminement d'une seule bande ou chaîne de munitions entre ce feeder unique et le canon. Toutefois, le dispositif à deux plateaux permet avantageusement d'augmenter la capacité de (re)chargement et/ou déchargement ou encore d'utiliser simultanément deux types de munitions de moyen calibre différents mais toujours sur le même calibre car le canon n'en accepte qu'un seul (par ex. 30 ou 40mm).

Selon une forme d'exécution, les plateaux tournants pourront être réalisés sous forme de plaques présentant des orifices, telles que des plateaux de type caillebotis, d'une part pour alléger le dispositif et d'autre part pour permettre l'évacuation de poussières, saletés ou tout autre objet ou débris pouvant déclencher la mise à feu accidentelle des munitions, surtout lorsque le véhicule est en mouvement. De plus les parois cylindriques latérales des feeders peuvent avoir, outre une fonction de protection, également une fonction de guidage des munitions de moyen calibre disposées selon la bande ou chaîne enroulée en spirale autour de l'axe du plateau.

Selon une autre forme d'exécution, les plateaux pourront être montés sur des socles de base annulaires, par exemple mais pas nécessairement, boulonnés sur le plancher de la tourelle et fixés à ceux-ci à l'aide de crochets, ou tout autre système de fixation, pour éviter tout mouvement vertical intempestif du plateau, surtout lorsque le véhicule est en mouvement.

Selon une autre forme d'exécution, les plateaux seront montés rotatifs autour de leur axe vertical par l'intermédiaire de roulements permettant de réduire la friction.

Selon une autre forme d'exécution, les plateaux tournants peuvent présenter un axe central escamotable permettant un empilement de ces derniers, par exemple pour faciliter le transport des plateaux dans la tourelle ou pour permettre de redescendre une optique rétractable lors du transport.

Des moyens de freinage peuvent encore être prévus au niveau des plateaux en vue de contrôler l'inertie des munitions de moyen calibre et d'éviter que celle-ci n'entraîne une rotation du plateau lorsque le canon s'arrête de fonctionner.

Avantageusement, les frictions tout au long du trajet des munitions de moyen calibre sont fortement réduites suite à l'utilisation de bandes HDPE (non représenté).

Un élément essentiel de l'invention réside dans le fait que ce dispositif permet et favorise un acheminement guidé et tracté des munitions de moyen calibre sans autre apport motorisé que celui proposé par le moteur du canon selon deux bandes ou chaînes parallèles 2 depuis les feeders (21, 22) jusqu'au canon, bandes ou chaînes parallèles placées du côté du commandant. Toutes les dispositions prises selon l'invention pour réduire au maximum la friction des munitions de moyen calibre lors de leur acheminement vers le canon contribuent à rendre superflu tout moyen de traction additionnel à la traction fournie par le moteur du canon.

Par ailleurs, pour des raisons qui apparaissent clairement dans la suite de l'exposé, tant les magasins circulaires que les convoyeurs et les boîtes à rochet sont pourvus extérieurement de tôles protectrices, soit latéralement, soit au niveau de leur partie supérieure (toit).

Selon des modalités préférées de l'invention, le (re)chargement et/ou déchargement des munitions de moyen calibre peut s'opérer avantageusement par des trappes prévues dans le(s) feeder(s) et les convoyeurs, soit depuis l'intérieur, soit depuis l'extérieur de la tourelle, suite à la rotation ou au pivotement de certaines parois ouvrantes prévues au niveau du (ou des) feeder(s), respectivement des convoyeurs, latéralement et/ou au niveau du toit de ceux-ci.

D'une part, la paroi ouvrante 23, 24 au niveau du toit d'un (ou des deux) plateau(x) tournant(s) 21, 22 peut être conçue de sorte qu'une rotation se réalise selon un mouvement horlogique de cette paroi de toit autour de l'axe central du feeder 25 au moyen de deux petites poignées 26, 27 situées sur le toit de chaque feeder, permettant de réaliser cette rotation manuellement. Dans l'exemple donné ici, l'un des feeders 21 est également pourvu, outre l'ouverture de toit, d'une trappe latérale 28 montée pivotante autour d'une charnière verticale. Grâce à ces trappes, les (re)chargement et/ou déchargement intérieur et/ou extérieur est (sont) possible(s) et peut (peuvent) même être effectué(s) simultanément (Figure 5). En effet, lorsque les deux ouvertures sont accessibles simultanément, il suffit de disposer de deux personnes, l'une en dehors et l'autre à l'intérieur de la tourelle, pour :
i) (re)charger et/ou décharger les munitions de moyen calibre (par l'individu situé dans et/ou hors de la tourelle) mais également
ii) acheminer les munitions de moyen calibre jusqu'au canon (par l'individu se tenant dans la tourelle).

D'autre part, dans l'exemple présenté ici, en ce qui concerne les deux convoyeurs, ceux-ci sont conçus de sorte que le (re)chargement et/ou déchargement ne peut (peuvent) s'effectuer uniquement que depuis l'intérieur de la tourelle (Figures 5 et 6). Selon la modalité d'exécution représentée sur la Figure 5, le premier convoyeur 31 présente une possibilité d'ouverture au niveau de plaques, latérale 33 et supérieure 34. La plaque latérale 33 est montée pivotante autour de la partie fixe du rack, grâce à une charnière horizontale et la plaque de toit de convoyeur 34 est montée pivotante autour de la plaque latérale 33 grâce à une autre charnière horizontale. Ainsi, lors de l'ouverture de la trappe correspondante, la plaque de toit 34 peut se replier sur la plaque latérale 33, avec très peu d'encombrement. Par ailleurs (Figure 6), le second convoyeur 32 s'ouvre uniquement depuis sa partie supérieure via une plaque 35 montée pivotante autour d'une charnière horizontale.

Les exemples montrés ici en guise de trappes ou d'ouvertures dans les feeders et dans les convoyeurs sont uniquement donnés à titre d'illustration, étant bien entendu que d'autres configurations possibles entrent dans le champ d'application de l'invention. Les structures constituées de plaques mobiles amovibles munies de charnières permettent de pratiquer aisément une ouverture pour l'accès aux munitions de moyen calibre et pour leur (re)chargement et/ou déchargement dans les convoyeurs grâce à l'utilisation de « clips » et verrous 51, qui permettent un (dé)verrouillage rapide (Figures 5 et 6). Les différentes ouvertures permettent également un accès plus aisé en cas de maintenance à réaliser et pour tout autre remplacement de pièces.

Ces caractéristiques liées au (re)chargement et/ou déchargement de munitions de moyen calibre favorisent un accroissement de la sécurité à l'intérieur de la tourelle étant donné que l'encombrement à l'intérieur de celle-ci a été drastiquement réduit.

Pour ce qui concerne les boîtes à rochet 41, 42 respectives, elles permettent un acheminement tracté et guidé des munitions de moyen calibre tout au long de leur parcours, avec changement de direction, uniquement grâce à la rotation d'un axe 43. Cet axe 43 est muni d'au moins deux roues hexagonales 44 dont chaque côté présente un logement permettant d'accueillir une munition de moyen calibre. Selon une modalité préférée de l'invention, cet axe 43 est terminé extérieurement pour pouvoir être mis en rotation manuellement, par exemple au moyen d'une clé à douille standard de 14 mm (Figures 7 et 8). Ainsi, on peut faire défiler/convoyer des bandes ou chaînes de munitions courtes de moyen calibre (re)chargées dans le(s) feeder(s) ou dans les convoyeurs autour de l'axe des boîtes à rochet de manière à les guider, les tracter partiellement sur le chemin vers le canon et les raccrocher éventuellement aux bandes ou chaînes se trouvant toujours dans le rack à munitions (entre le(s) feeder(s) et le canon, en cas de rechargement). Cette manipulation favorise une amélioration de l'ergonomie générale de la tourelle. Un second avantage lié à cet axe 43 réside dans le fait qu'il apparaît une réduction des frottements entre le virage décrit par les munitions de moyen calibre et lesdites munitions grâce à l'ajout d'un roulement à billes dont le couple de frottement est quasi nul.

La présente invention présente les avantages suivants :
- aucun besoin en puissance extérieure motorisée, ce qui augmente la fiabilité du dispositif, le moteur du canon se suffisant à lui-même ;
- un dispositif plus léger que ceux de l'état de la technique. Ceci permet d'envisager la possibilité de sortir tout ou une partie du rack à munitions de moyen calibre de la tourelle et le remplir au moins partiellement à l'extérieur de celle-ci, avant de le replacer et le fixer à nouveau à l'intérieur de la tourelle ;
- un dispositif pouvant être entièrement fabriqué en un métal léger comme l'aluminium, ce qui implique un gain de poids ;
- un système compact localisé du même côté au sein de la tourelle, autrement dit présentant un encombrement fortement réduit ;
- une facilité de chargement soit depuis l'intérieur, soit depuis l'extérieur de la tourelle via une mobilité pratique au niveau de tôles constitutives des éléments structurels du dispositif par exemple via des petites poignées (notamment au niveau du ou des feeder(s)) et/ou des « clips » (sur les convoyeurs) ;
- une diminution des frictions avec les bandes en HDPE sur la quasi-totalité du trajet ;
- une adaptabilité des différents types de munitions sans changer les éléments constitutifs du dispositif, grâce au présent développement d'un guidage réalisé exclusivement sur douille sans toucher à l'ogive de la munition. On notera à cet égard que, pour les calibres 30 et 40 mm par exemple, la forme et le diamètre de la douille sont identiques.

Ces avantages compensent largement quelques inconvénients tels que des vibrations résiduelles au niveau des tôles constitutives des éléments structurels, le bruit de munitions qui « sautent » pendant le convoyage ou l'utilisation de flexibles.

### Liste des symboles de référence

- 1: dispositif d'alimentation en munitions
- 2: munitions
- 21: premier feeder
- 22: second feeder
- 23: trappe de toit
- 24: trappe de toit
- 25: axe central du feeder
- 26: poignée
- 27: poignée
- 28: trappe latérale
- 29: chemin en spirale
- 31: premier convoyeur
- 32: second convoyeur
- 33: plaque latérale amovible du premier convoyeur
- 34: plaque supérieure amovible du premier convoyeur
- 35: plaque amovible du second convoyeur
- 41: première boîte à rochet
- 42: seconde boîte à rochet
- 43: axe de boîte à rochet
- 44: roue hexagonale
- 51: clip
- 61: flexible
- 71: canon

## Revendications

1. Dispositif d'alimentation en munitions de moyen calibre (1) à destination d'une tourelle montée sur un véhicule blindé, comprenant au moins un plateau circulaire tournant (21, 22), apte à être placé à l'arrière de ladite tourelle, pour un positionnement de munitions de moyen calibre (2) en bande ou chaîne, verticalement et selon un chemin en spirale, suivi par des éléments structurels d'acheminement guidé et tracté (31, 32, 41, 42) d'au moins une bande ou chaîne de munitions de moyen calibre (2), qui comprennent au moins un convoyeur (31, 32) et une boîte à rochet (41, 42), **caractérisé en ce que** lesdits éléments structurels d'acheminement guidé et tracté comprennent successivement un premier convoyeur (31), une première boîte à rochet (41), un second convoyeur (32) et une seconde boîte à rochet (42), ledit plateau circulaire tournant et lesdits éléments structurels d'acheminement guidé et tracté étant tous recouverts par une protection en tôle sur leurs faces latérales et/ou sur une partie supérieure ou toit, ladite protection en tôle présentant des trappes mobiles montées rotatives ou pivotantes (23, 24, 28, 33, 34, 35), permettant un (re)chargement et/ou déchargement partiel ou intégral et ergonomique du plateau circulaire tournant (21, 22) en munitions de moyen calibre (2), soit à l'arrêt, soit durant le déplacement du véhicule, depuis l'intérieur et/ou l'extérieur de la tourelle et un accès aux munitions de moyen calibre (2) ou un (re)chargement et/ou déchargement de celles-ci dans les convoyeurs (31, 32).

2. Dispositif d'alimentation en munitions de moyen calibre (1) selon la revendication 1, **caractérisé en ce que** les deux boîtes à rochet (41, 42) présentent chacune un axe (43) apte à être mis en rotation manuellement pour permettre un avancement partiel de la bande ou chaîne de munitions de moyen calibre (2) vers le canon par l'extérieur du dispositif.

3. Dispositif d'alimentation en munitions de moyen calibre (1) selon la revendication 2, **caractérisé en ce que** ledit axe (43) présente un usinage extérieur le rendant apte à être mis en rotation par une clé à douille standard.

4. Dispositif d'alimentation en munitions de moyen calibre (1) selon la revendication 1, **caractérisé en ce qu'**il comprend au moins deux plateaux circulaires tournants (21, 22), le cas échéant de tailles différentes, associé à l'acheminement guidé et tracté de bandes ou chaînes correspondantes de munitions de moyen calibre (2).

5. Dispositif d'alimentation en munitions de moyen calibre (1) selon la revendication 1, **caractérisé en ce que** les trappes mobiles (23, 24) de la protection en tôle, montées rotatives, comprennent au moins deux secteurs circulaires glissant l'un par rapport à l'autre au niveau du toit du plateau circulaire tournant (21, 22) et actionnables au moyen de petites poignées (26, 27).

6. Dispositif d'alimentation en munitions de moyen calibre selon la revendication 1, **caractérisé en ce que** les trappes mobiles (28, 33, 34, 35) de la protection en tôle, montées pivotantes, comprennent des plaques en tôles montées sur charnières déverrouillables par l'ouverture de clips ou verrous (51).

7. Dispositif d'alimentation en munitions de moyen calibre (1) selon la revendication 1, **caractérisé en ce que** la protection du plateau circulaire tournant (21, 22) comprend au moins une trappe mobile en tôle montée rotative (23, 24) et une trappe mobile montée pivotante (28).

8. Dispositif d'alimentation en munitions de moyen calibre (1) selon la revendication 1, **caractérisé en ce que** la protection des éléments structurels d'acheminement guidé et tracté comprend au moins une trappe mobile en tôle montée pivotante (33, 34, 35).

9. Dispositif d'alimentation en munitions de moyen calibre (1) selon la revendication 1, **caractérisé en ce qu'**il comprend un système d'attache mécanique liant la dernière munition de moyen calibre (2) à l'axe central (25) du plateau tournant (21, 22), lesdites munitions (2) étant stockées sous forme d'un chemin en spirale (29) au niveau du (ou des) plateau(x) tournant(s) (21, 22).

10. Dispositif d'alimentation en munitions de moyen calibre (1) selon la revendication 1, **caractérisé en ce que** les deux convoyeurs (31, 32) présentent une fenêtre ouvrante de chargement favorisant le (re)chargement et/ou déchargement de bandes ou chaînes courtes et l'accroche de munitions de moyen calibre lorsque respectivement au moins un plateau tournant (21, 22) est vide et/ou lorsque le second convoyeur (32) le nécessite.

11. Dispositif d'alimentation en munitions de moyen calibre (1) selon la revendication 1, **caractérisé en ce qu'**il comprend au moins un capteur de fin de bande ou chaîne mécanique pour chaque chemin de bande ou chaîne de munitions afin de détecter le nombre de munitions de moyen calibre restantes dans le dispositif.

12. Dispositif d'alimentation en munitions de moyen calibre (1) selon la revendication 1, **caractérisé en ce que** les éléments structurels d'acheminement guidé et tracté sont conçus pour le passage d'un type de munition à un autre, sans aucune modification ou contrainte géométrique et technique.

13. Dispositif d'alimentation en munitions de moyen calibre (1) selon la revendication 1, **caractérisé en ce que** chaque plateau tournant (21, 22) présente un axe central escamotable (25) permettant un empilement sur un plateau tournant (21, 22) analogue.

14. Dispositif d'alimentation en munitions de moyen calibre (1) selon la revendication 1, **caractérisé en ce que** le(s) plateau(x) tournant(s) (21, 22) présente(nt) des systèmes d'ouverture permettant un (re)chargement et/ou déchargement simultané depuis l'intérieur et l'extérieur de la tourelle.

15. Dispositif d'alimentation en munitions de moyen calibre (1) selon la revendication 2, **caractérisé en ce qu'**une seule clé à douille commune est nécessaire et suffisante pour manipuler et acheminer les munitions de moyen calibre tout au long dudit dispositif.

16. Tourelle de véhicule blindé comprenant un dispositif d'alimentation en munitions de moyen calibre (1) selon la revendication 1, ainsi qu'un canon (71) et des flexibles (61) permettant de relier lesdits éléments structurels d'acheminement guidé et tracté au canon (71) à une extrémité desdits éléments structurels localisée du même côté que le canon (71) au sein de la tourelle, par exemple du côté du commandant du véhicule blindé.

## Patentansprüche

1. Vorrichtung zur Zuführung von Munitionen mittleren Kalibers (1) zu einem auf einem Panzerfahrzeug montierten Türmchen, umfassend mindestens einen kreisförmigen Drehteller (21, 22), der dazu geeignet ist, hinter dem Türmchen angeordnet zu werden, um Munitionen (2) mittleren Kalibers auf einem Band oder einer Kette vertikal und spiralförmig zu positionieren, gefolgt durch strukturelle Elemente (31, 32, 41, 42) zum geführten, gezogenen Transport mindestens eines Gurts oder einer Kette von Munitionen (2) mittleren Kalibers, die mindestens ein Förderband (31, 32) und einen Sperrklinkenkasten (41, 42) umfassen, **dadurch gekennzeichnet, dass** die strukturellen Elemente zum geführten, gezogenen Transport in nachstehend angegebener Reihenfolge umfassen: ein erstes Förderband (31), einen ersten Sperrklinkenkasten (41), ein zweites Förderband (32) und einen zweiten Sperrklinkenkasten (42), wobei der kreisförmige Drehteller und die strukturellen Elemente alle auf ihren Seitenflächen und/oder auf einer Oberseite bzw. einem Dach von einem Abdeckblech bedeckt sind, wobei das Abdeckblech bewegliche Klappen (23, 24, 28, 33, 34, 35), die schwenkend oder rotierend montiert sind, umfasst, was es ermöglicht, bei angehaltenem oder sich bewegendem Fahrzeug von der Innen- und/oder Außenseite des Türmchens aus den kreisförmigen Drehteller (21, 22) auf ergonomische Weise mit Munitionen (2) mittleren Kalibers zu beladen oder nachzuladen und/oder ganz oder teilweise zu entladen und auf die Munitionen (2) mittleren Kalibers zuzugreifen oder diese auf die Förderbänder (31, 32) zu laden (nachzuladen) oder davon zu entladen.

2. Vorrichtung zur Zuführung von Munitionen mittleren Kalibers (1) nach Anspruch 1, **dadurch gekennzeichnet, dass** die beiden Sperrklinkenkästen (41, 42)jeweils eine Achse (43) aufweisen, die dazu geeignet ist, manuell zum Rotieren gebracht zu werden, um von der Außenseite der Vorrichtung aus ein Teilvorrücken des Gurts bzw. der Kette mit Munitionen (2) mittleren Kalibers hin zum Lauf zu ermöglichen.

3. Vorrichtung zur Zuführung von Munitionen mittleren Kalibers (1) nach Anspruch 2, **dadurch gekennzeichnet, dass** die Achse (43) eine äußere Bearbeitung aufweist, die sie dazu eignet, von einem Standard-Lochschlüssel zum Rotieren gebracht zu werden.

4. Vorrichtung zur Zuführung von Munitionen mittleren Kalibers (1) nach Anspruch 1, **dadurch gekennzeichnet, dass** sie mindestens zwei kreisförmige Drehteller (21, 22) ggf. unterschiedlicher Größe umfasst, die für den geführten, gezogenen Transport entsprechender Gurte bzw. Ketten mit Munitionen (2) mittleren Kalibers bestimmt sind.

5. Vorrichtung zur Zuführung von Munitionen mittleren Kalibers (1) nach Anspruch 1, **dadurch gekennzeichnet, dass** die beweglichen Klappen (23, 24) des Abdeckblechs rotierend montiert sind und mindestens zwei kreisförmige Bereiche, die relativ zueinander auf Höhe des Dachs des kreisförmigen Drehtellers (21, 22) gleiten und mittels kleiner Handgriffe (26, 27) betätigt werden können.

6. Vorrichtung zur Zuführung von Munitionen mittleren Kalibers (1) nach Anspruch 1, **dadurch gekennzeichnet, dass** die beweglichen Klappen (28, 33, 34, 35) des Abdeckblechs schwenkend montiert sind und Blechplatten umfassen, die auf Scharnieren, die durch das Öffnen von Clips oder Verriegelungen (51) entriegelt werden können, montiert sind.

7. Vorrichtung zur Zuführung von Munitionen mittleren Kalibers (1) nach Anspruch 1, **dadurch gekennzeichnet, dass** der Schutz des kreisförmigen Drehtellers (21, 22) mindestens eine rotierend montierte bewegliche Blechklappe (23, 24) und eine schwenkend montierte bewegliche Blechklappe (28) umfasst.

8. Vorrichtung zur Zuführung von Munitionen mittleren Kalibers (1) nach Anspruch 1, **dadurch gekennzeichnet, dass** der Schutz der strukturellen Elemente zum geführten, gezogenen Transport mindestens eine schwenkend montierte bewegliche Blechklappe (33, 34, 35) umfasst.

9. Vorrichtung zur Zuführung von Munitionen mittleren Kalibers (1) nach Anspruch 1, **dadurch gekennzeichnet, dass** sie ein mechanisches Anbindungssystem umfasst, das die letzte Munition (2) mittleren Kalibers mit der zentralen Achse (25) des Drehtellers (21, 22) verbindet, wobei die Munitionen (2) spiralförmig (29) auf Höhe des mindestens einen Drehtellers (21, 22) gelagert sind.

10. Vorrichtung zur Zuführung von Munitionen mittleren Kalibers (1) nach Anspruch 1, **dadurch gekennzeichnet, dass** die beiden Förderbänder (31, 32) ein sich öffnendes Ladefenster aufweisen, das das (Nach-) Laden und/ode Entladen von kurzen Gurten oder Ketten und das Aufhängen von Munitionen mittleren Kalibers unterstützt, wenn jeweils mindestens ein Drehteller (21, 22) leer ist und/oder wenn dies vom zweiten Förderband (32) benötigt wird.

11. Vorrichtung zur Zuführung von Munitionen mittleren Kalibers (1) nach Anspruch 1, **dadurch gekennzeichnet, dass** sie für jede Strecke eines Munitionsgurts oder-kette mindestens einen Sensor zur Erkennung des Endes des mechanischen Bands oder der mechanischen Kette umfasst, um die Anzahl der in der Vorrichtung verbleibenden Munitionen mittleren Kalibers zu erfassen.

12. Vorrichtung zur Zuführung von Munitionen mittleren Kalibers (1) nach Anspruch 1, **dadurch gekennzeichnet, dass** die strukturellen Elemente zum geführten, gezogenen Transport auf den Übergang von einer Munitionsart zur anderen ohne Modifikationen oder geometrische bzw. technische Einschränkungen konstruiert sind.

13. Vorrichtung zur Zuführung von Munitionen mittleren Kalibers (1) nach Anspruch 1, **dadurch gekennzeichnet, dass** jeder Drehteller (21, 22) eine versenkbare zentrale Achse (25), die die Aufstapelung auf einem analogen Drehteller (21, 22) ermöglicht, aufweist.

14. Vorrichtung zur Zuführung von Munitionen mittleren Kalibers (1) nach Anspruch 1, **dadurch gekennzeichnet, dass** der mindestens eine Drehteller (21, 22) Öffnungssysteme aufweist, die es ermöglichen, von der Innen- und Außenseite des Türmchens aus gleichzeitig eine (Nach-) Ladung und/oder eine Entladung durchzuführen.

15. Vorrichtung zur Zuführung von Munitionen mittleren Kalibers (1) nach Anspruch 2, **dadurch gekennzeichnet, dass** nur ein gemeinsamer Lochschlüssel erforderlich und ausreichend ist, um die Munitionen mittleren Kalibers über die ganze Länge der Vorrichtung zu bearbeiten und befördern.

16. Türmchen eines Panzerfahrzeugs, umfassend eine Vorrichtung zur Zuführung von Munitionen mittleren Kalibers (1) nach Anspruch 1, sowie einen Lauf (71) und biegsame Leitungen (61), die die Verbindung der strukturellen Elemente zum geführten, gezogenen Transport an einem auf derselben Seite wie der Lauf (71) im Inneren des Türmchens, z.B. der Seite des Führers des Panzerfahrzeugs, gelegenen Ende der strukturellen Elemente mit dem Lauf (71) zu verbinden.

## Claims

1. A medium-caliber ammunition supply device (1) intended for a turret mounted on an armored vehicle, comprising at least one circular turntable (21, 22), that can be placed at the rear of said turret, for positioning medium-caliber ammunition (2) in a strip or chain, vertically and along a spiral path, followed by the structural elements for guided and pulled conveyance (31, 32, 41, 42) of at least one strip or chain of medium-caliber ammunition (2), which comprise at least a conveyor (31, 32) and a ratchet box (41, 42), **characterized in that** said structural elements for guided and/or pulled conveyance successively comprise a first conveyor (31), a first ratchet box (41), a second conveyor (32) and a second ratchet box (42), said circular turntable and said structural elements for guided and pulled conveyance all being covered with a sheet-metal protection on their side faces and/or on an upper part or roof, said sheet metal protection having mobile hatches (23, 24, 28, 33, 34, 35) mounted rotating or pivoting, allowing partial or complete and ergonomic (re)loading and/or unloading of the circular turntable (21, 22) with medium-caliber ammunition (2), either when stopped or during the movement of the vehicle, from the inside and/or outside of the turret and allowing access to the medium caliber (2) ammunition or (re)loading and/or unloading thereof in the conveyors (31, 32).

2. The medium-caliber ammunition (1) supply device according to Claim 1, **characterized in that** the two ratchet boxes (41, 42) each have an axle (43) that can be rotated manually to allow a partial motion on the strip or chain of medium-caliber ammunition (2) toward the barrel from outside the device.

3. The medium-caliber ammunition (1) supply device according to Claim 2, **characterized in that** said axle (43) has an outside machining allowing it to be rotated by a standard socket wrench.

4. The medium-caliber ammunition (1) supply device according to Claim 1, **characterized in that** it comprises at least two circular turntables (21, 22), if applicable with different sizes, associated with the guided and pulled conveyance of corresponding strips or chains of medium-caliber ammunition (2).

5. The medium-caliber ammunition (1) supply device according to Claim 1, **characterized in that** the moving hatches (23, 24) of the sheet-metal protection, mounted rotating, comprise at least two circular sectors that slide relative to one another at the level of the roof of the circular turntable (21, 22) and that can be actuated using small handles (26, 27).

6. The medium-caliber ammunition (1) supply device according to Claim 1, **characterized in that** the mobile hatches (28, 33, 34, 35) of the sheet-metal protection, mounted pivoting, comprise sheet-metal plates mounted on hinges that can be unlocked by opening clips or bolts (51).

7. The medium-caliber ammunition (1) supply device according to Claim 1, **characterized in that** the protection of the circular turntable (21, 22) comprises at least a mobile sheet-metal hatch (23, 24) mounted rotating and a mobile hatch (28) mounted pivoting.

8. The medium-caliber ammunition (1) supply device according to Claim 1, **characterized in that** the protection of the structural elements for guided and pulled conveyance comprises at least a mobile sheet-metal hatch mounted pivoting (33, 34, 35).

9. The medium-caliber ammunition (1) supply device according to Claim 1, **characterized in that** it comprises a mechanical fastening system connecting the first piece of medium-caliber ammunition (2) to the central axle (25) of the turntable (21, 22), said ammunition (2) being stored in the form of a spiral path (29) at the level of the turntable(s) (21, 22).

10. The medium-caliber ammunition (1) supply device according to Claim 1, **characterized in that** the two conveyors (31, 32) have an open loading window favoring the (re)loading and/or unloading of short strips or chains and the attachment of medium-caliber ammunition when at least one turntable (21, 22) is empty and/or when the second conveyor (32) requires it, respectively.

11. The medium-caliber ammunition (1) supply device according to Claim 1, **characterized in that** it comprises at least one mechanical sensor detecting the end of a strip or chain for each ammunition strip or chain path in order to detect the number of pieces of medium-caliber ammunition remaining in the device.

12. The medium-caliber ammunition (1) supply device according to Claim 1, **characterized in that** the structural elements for guided and pulled conveyance are designed for the passage from one type of ammunition to another, with no geometric and technical modification or constraint.

13. The medium-caliber ammunition (1) supply device according to Claim 1, **characterized in that** each turntable (21, 22) has a retractable central axle (25) that allows stacking on a similar turntable (21, 22).

14. The medium-caliber ammunition (1) supply device according to Claim 1, **characterized in that** the turntable(s) (21, 22) have opening systems allowing simultaneous (re)loading and/or unloading from the inside and the outside of the turret.

15. The medium-caliber ammunition (1) supply device according to Claim 2, **characterized in that** a single shared socket wrench is necessary and sufficient to manipulate and convey the medium-caliber ammunition along said entire device.

16. An armored-vehicle turret comprising a medium-caliber ammunition supply device (1) according to Claim 1, as well as a barrel (71) and hoses (61) allowing to connect said structural elements for guided and pulled conveyance to the barrel (71) at one end of said structural elements located on the same side as the barrel (71) within the turret, for example on the side of the commander of the armored vehicle.
